# EUROPÄISCHE PATENTSCHRIFT

(11) **EP 0 793 618 B1**
(45) Veröffentlichungstag und Bekanntmachung des Hinweises auf die Patenterteilung: **06.05.1999**
(21) Anmeldenummer: 95940122.5
(22) Anmeldetag: 01.12.1995
(51) Int. Cl.: B67D 3/00, F25D 31/00

(54) **GETRÄNKE-DISPENSER MIT VERBESSERTER KÜHLUNG**
DRINKS DISPENSER WITH IMPROVED COOLING
DISTRIBUTEUR DE BOISSONS A REFROIDISSEMENT AMELIORE

(30) Priorität: 02.12.1994 DE 4443009; 17.01.1995 DE 19501238
(43) Veröffentlichungstag der Anmeldung: 10.09.1997
(73) Patentinhaber: WOLFGANG JOBMANN GMBH, 22587 Hamburg (DE)
(72) Erfinder: JOBMANN, Wolfgang, D-22587 Hamburg (DE)
(74) Vertreter: Leonhard, Frank Reimund, Dipl.-Ing.
(86) Internationale Anmeldenummer: DE9501704
(87) Internationale Veröffentlichungsnummer: WO9616895

(56) Entgegenhaltungen:
- WO-A-94/27908
- FR-A- 1 338 649
- US-A- 2 231 329

## Beschreibung

Das technische Gebiet der Erfindung sind die gekühlten Getränkespeicher, auch "Dispenser" genannt, insbesondere solche, bei denen das Getränk in fertig gemischter Form in einem Vorratsbehälter gespeichert wird, um nach Bedarf von einem Verwender gekühlt entnommen werden zu können (Premixgerät). In einem "Premixgerät" als Dispenser, d.h. der Vorratsbehälter wird mit einem trinkfertigen Getränk aus z.B. 1 Teil Konzentrat und 9 Teilen Wasser gefüllt, wird über ein eingebautes Kühlaggregat das Getränk heruntergekühlt und mittels eines Thermostats auf der gewünschten Temperatur gehalten. Zum einen zur Verteilung der Temperaturen und zum anderen damit sich fruchtfleischhaltige Teile nicht oben absetzen wird das Getränk dauernd gerührt. Ein magnetisch gekoppeltes Rührwerk kann dazu im Behälter vorgesehen sein. Andere Geräte haben Rührwerksmotoren oder Pumpen.

Ein "Postmixgerät" (die Getränkemischung wird erst bei Anforderung eines Getränkes, z.B. in einer Mischrinne gemischt) mit einem Karbonisator (Behälter für karbonisiertes Wasser, das auch als Getränk abgegeben werden kann) und einem Kühlaggregat ist **in DE-A 78 38 836** beschrieben. Der Karbonisator ist dort fest auf einem Zwischenboden eingebaut und wird - der dortigen Zeichnung folgend - wahrscheinlich durch direkte Berührung von unten oder aber durch Kühlschlangen, die direkt in den Karbonisator eingreifen, gekühlt.

Ein Premixgerät (Getränkedispenser) gemäß Oberbegriff des Anspruchs 1 oder 13 ist in der **FR-A 1 338 649** (Kohlbach) beschrieben. Die dortigen Figuren 3 und 4 zeigen den Boden des abnehmbaren Behälters, der eine Platte aus Stahl aufweist, die auf einem Innenrand des Kunststoffbehälters flüssigkeitsdicht und gasdicht befestigt ist (dort 26). Der Sockel hat U-förmige Stahl-Blechstreifen, auf denen eine gesinterte Stahlplatte liegt. Auf letztere wird der Boden des Behälters aufgesetzt. **Die Problemstellung** ist es, einen besseren Wärmeübergang zwischen Getränkebehälter und Kühlquelle im Sockel zu erreichen. Das wird mit Anspruch 1, Anspruch 13 oder Anspruch 14 erreicht, wobei die gegenständlichen Ansprüche 1 und 13 den montierten oder aufgebauten Zustand des Getränkedispensers umschreiben.

Die Ausbildung eines Flüssigkeitsfilms, insbesondere Wasserfilms, zwischen Kühlplatte als Kühl-Vermittlungsbereich und zumindest abschnittsweise wärmeleitendem Behälterboden, welcher Film im Betrieb gefriert, erlaubt einwandfreie Übertragung der in den Behälter zu überführenden Kälte, bzw. daraus herauszuführender Wärme (Anspruch 1, 13, 14). Der Kühl-Vermittlungsbereich wird von einem Kühlaggregat gespeist. Vorteilhaft ist der Behälter abnehmbar (Anspruch 6).

Eis als im Betrieb gefrierende Flüssigkeit hat selbst im Verhältnis zu Wasser als gefrierende Flüssigkeit (Anspruch 8) eine noch bessere Wärmleitfähigkeit. Zusammen mit dem Behälterboden und der Kühlplatte wird also ein Schichtboden mit idealem Wärmeübergang, der außerdem preiswert ist, erreicht. Unebenheiten werden nahezu vollständig ausgeglichen und zusätzlich wird durch die Volumenausdehnung des gefrorenen Wassers ein erhöhter Anpreßdruck zwischen dem abnehmbaren Behälter und dem Kühlorgan begründet, um die Wärme- oder Kälteleitung weiter zu verbessern (Anspruch 16).

Konkret kann (Ansprüche 1, 2, 8, 10, 11, 13, 14, 15):
(a) Wasser in eine mittlere Vertiefung (Konturierung) der Kühlplatte gefüllt werden. Bei Aufsetzen des Getränkebehälters verteilt sich das Wasser gleichmäßig zwischen Behälterboden und Platte und bildet den Flüssigkeitsfilm (Anspruch 8, 10 oder 11); oder
(b) eine angefeuchtete saugfähige Zellstofflage, insbesondere Textil- oder Papierzwischenlage, von unten in den Behälterboden eingelegt oder auf die Kühlplatte aufgelegt werden (Anspruch 13). Die Zwischenlage besteht aus sehr saugfähigem Material, um möglichst viel Flüssigkeit zu speichern (Ansprüche 2 bis 5, 15). Dadurch wird der Flüssigkeitsfilm langfristig vergleichmäßigt und das Wasser/Eis im Bereich der Kühlplatte gehalten (Anspruch 13). Sofern bei dem alleinigen Einsatz von gefrierender Flüssigkeit noch geringe Ungleichmäßigkeiten verbleiben (Anspruch 14), sorgt die Zellstofflage für vollflächigen Kontakt und vollständige Vergleichmäßigung der noch fließfähigen Flüssigkeit, bevor sie mit der Zellstofflage gefriert. Ein Einschluß von Luftblasen kann so nahezu ausgeschlossen werden (Anspruch 15).

Der Wärmeübergang wird so erheblich verbessert und Unebenheiten ausgeglichen. Steht die saugfähige Schicht randseitig (Anspruch 4) etwas hervor, so ist es ihr ermöglicht, ihren Gehalt an Wasser und damit den Wasserfilm im "Schichtboden" laufend zu erneuern, gespeist durch - vom gekühlten Behälter - abtropfendes Kondenswasser. Ein Verflüchtigen im abgeschalteten Zustand wird vermieden.

Durch die bessere Wärmeleitung wird auch die Kühlleistung des Kühlaggregats sehr schnell in das Getränk abgegeben, damit entsprechend lange Aus- und Einschaltzeiten eine lange Lebensdauer des Kühlaggregats garantieren. Besonders macht sich das bei zueinander geometrisch passend geformten Boden/Behälterabschnitten bemerkbar (Anspruch 10, 11).

Es wird also nicht nur ein schnelles Abkühlen des Produktes aus Verkaufsgründen und verbesserte Haltbarkeit des Produktes erzielt, sondern auch der Schutz des Kühlaggregates ist vorgesehen.

Das Kühlaggregat wird über einen einstellbaren Thermostaten gesteuert, dessen Temperaturfühler in die Kühlplatte integriert ist (Anspruch 1). Die Kühlplatte wird generell in Minus-Temperaturen geregelt. Ein- und Ausschaltpunkte können beispielsweise bei -5°C (Ein) und -20°C (Aus) liegen. Für die Lebensdauer des Kühlaggregates ist es von Vorteil, daß z.B. nach dem Ausschalten eine bestimmte Pausenzeit eingehalten wird, damit sich der aufgebaute Druck des Kühlmittels im Aggregat abbauen kann. Ist dies nicht der Fall, so muß der Kühlkompressor unter Schwerlast anlaufen. Zum Start eines Kühlkompressors wird über einen Thermoschalter eine Hilfswicklung im Kompressormotor zugeschaltet. Ist der Druck im Aggregat noch zu hoch, so schaltet dieser Thermoschalter bereits wieder aus, weil der Motor unter hoher Last nicht startet, und das Spiel beginnt von vorne. In kurzen Zeitabständen werden die Startversuche so lange wiederholt, bis der Druck im Kühlsystem abgebaut ist und der Kompressormotor endlich startet. Die mit der Erfindung erreichbaren langen Aus- und Einschaltzeiten vermeiden diese harte Belastung des Kompressormotors.

Mit der Erfindung wird überraschend auch die Basis geschaffen, hygienische Belange von Dispensern besser berücksichtigen zu können. Statt eines nach unten **und oben offenen** Getränkebehälters wird ein nahezu vollständig geschlossener - abnehmbarer - Behälter für das Getränk verwendet (Anspruch 6). Ausnahmen machen lediglich die Entnahmeöffnung und ein Filter, durch das - bei Entnahme von Getränk - gereinigte (keimfreie) Luft nachströmt, um im Behälter einen Unterdruck zu vermeiden (Anspruch 6).

In der Mitte des Deckels ist damit die Möglichkeit geschaffen, mit Hilfe eines Mikrofilters als Einwegfilter oder Mehrwegfilter mit entsprechender Porenweite und Baugröße zum einen die Keime aus der Luft zu filtern und zum anderen auch die entsprechende Menge feinstgefilterter Luft durchzulassen, die entsprechend der Ausgabemenge an Getränk nachströmt. Desgleichen kann man auch einen Aktivkohlefilter, sogar mit gesilberter Kohle, einsetzen.

Dadurch, daß der Getränkebehälter oben und unten verschlossen ist, ergibt sich auch der Vorteil, daß an einem zentralen Ort das Getränk steril und hygienisch eingefüllt werden kann, selbst wenn der Sockel mit Kühlaggregat im Normalfall in einer Imbißstube, auf dem Flur oder zB. in Teeküchen auf den einzelnen Stationen eines Krankenhauses steht, wo der Kühlungs-Vermittlungsbereich normalerweise "mit Abwaschlappen und Wassereimerchen" gereinigt werden. Abwaschlappen sind wenig hygienisch und meist voller Keime, da alles mögliche damit abgewischt wird. So werden beim Reinigen der Kühlungs-Vermittlungsbereiche des Standes der Technik (eine senkrechte zylindrische Säule über die der unten offene Behälter mit Dichtung gestülpt würde oder eine Kühlplatte auf die der Behälter aufgesetzt würde) als wesentliche Teile des Getränkebehälters bereits mit Keimen geimpft, die sich dann in das Getränk übertragen. Bei einem nahezu vollständig geschlossenen - insgesamt abnehmbaren - Behälter wird dieses hygienische Problem vermieden. Der "die Kühlung zum Getränk vermittelnde" Kühlungs-Vermittlungsbereich gemäß Erfindung ist kein Teil des Getränkebehälters mehr und hat so **keinen direkten Kontakt** zum Getränk mehr; er bleibt stationär.

Bei dieser technischen Lösung (Ansprüche 1 und 6) werden alle Unebenheiten und Paßungenauigkeiten zwischen Kühlplatte und Behälterboden voll ausgeglichen und man erhält eine Übertragung der Kühlleistung, die einem direkt auf der Platte aufgesetzten Getränkebehälter entspricht, allerdings ohne die hygienischen Sorgen des direkten Aufsetzens offener Behälter. Mit der Erfindung wird also sowohl die gute Wärmeleitung als auch die Hygiene ermöglicht.

Eine weitere technische Verbesserung bei dem Gerät bzw. dem Ausgabemechanismus ist eine Klarsichtabdeckung des Auslaufschlauches (Tülle), damit eine direkte Berührung dieses Teiles bei der Ausgabe von Getränken nicht mehr möglich ist (Anspruch 12). Die Abdeckung ist klarsichtig, damit im Ausgabebereich das Trinkgefäß zum gut sichtbaren Auslaufschlauch richtig positioniert werden kann.

Ausführungs**beispiele** erläutern und ergänzen die Erfindung.
- **Figur 1**: ist eine Schema-Frontansicht eines Getränke-Dispensers mit Andeutung der hier zu berücksichtigenden Bauelemente, wie Kühlplattte 10. Behälter 2 oder Kühlaggregat 11.
- **Figur 1a**: ist eine Variante zu Figur 1, bei der der Behälter unten abgeschrägt 2d ist.
- **Figur 1b**: ist eine Auschnittsvergrößerung des Randbereiches der Kühlplatte 10 mit einer Zellstoff-Zwischenlage 20.
- **Figur 2**: ist eine Aufsicht auf die Kühlplatte 10, abgedeckt mit Zellstoff 20.
- **Figur 2a, Figur 2b, Figur 2c, Figur 2d**: sind verschiedene Varianten von Zellstoff-Abdeckungen bzw. saugfähigen Zwischenschichten 20.
- **Figur 3**: ist eine lösbare Verriegelung des Behälters 2 mit Flügelschrauben 30a,30b, 30c an umfänglich schmalen Behälterflanschen 40a, 40b,40c, insbesondere bei der unten abgeschrägten Behälterform 2,2d gem. Figur 1a.

Die **Figuren 1 und 1a** veranschaulichen die Frontseite eines Getränke-Dispensers, der mit einem Getränk (in einem Behälter 2) gefüllt ist. Der Behälter sitzt auf einem Sockel 1, der eine Vertiefung 3 aufweist, die von einem Kragen 1a,1b umfaßt ist. In der Vertiefung ist eine Kühlplatte 10 vorgesehen, die eine mittige Ausnehmung 10a und einen umlaufenden Ringbereich 10b aufweist. An der Unterseite oder in der Kühlplatte 10 sind Kühlschlangen 11d eingelegt, die aus **Figur 1b** hervorgehen. Statt Kühlschlangen 11d kann ebenso eine Strömungs- oder Konvektions-Kühlung von dem Kühlaggregat 11 mit Lüfter 12c zur Kühlplatte 10 hin vorgesehen sein.

Der Lüfter ist an einen Motor 12 gekoppelt, der ein Magnet-Rührwerk 12a,12b antreibt.

Die Getränkeausgabe befindet sich oberhalb eines Tropf-Sammelbehälters 6 und wird aus einem flexiblen Schlauch gespeist, der aus dem Behälter 2 nach abwärts ragt.

Der Behälter 2 ist aus einem durchsichtigen aber formsteifen Kunststoff gefertigt. Oben in dem Behälter 2 ist ein Filter 4, durch den Luft L hindurchströmen kann. Die hindurchströmende Luft L ist vom Volumen her so dimensioniert, daß sie das Volumen des aus dem Schlauch (der nicht dargestellt ist) auslaufenden Getränks im Behälter 2 ersetzt. Damit wird Unterdruck vermieden.

Der Behälter weist obenendig einen fest/dicht verschließbaren Deckel mit Klammern 50 auf.

Der Behälter 2 hat umseitige Wände 2b, er kann kastenförmig gestaltet sein. Die Kastenform kann **gem. Figur 1a** ganz oder teilumlaufende Schrägen 2d an seinem unteren Bereich aufweisen. Die Bodenplatte 2a des Behälters ist wärmeleitend ausgeführt, z. B. aus NIRO-Stahl oder einem anderen rostfreien aber gut wärmeleitenden Metall. Die Bodenplatte 2a ist fest mit der Behälterwand 2b verbunden.

Randseitig greift die Wand 2a des Behälters 2 in die Vertiefung 3 des Sockels 1 ein und überragt nach abwärts etwas die Bodenplatte 2a. Kondenswasser kann so innerhalb des umlaufenden Kragens 1a,1b aufgefangen werden (Figur 1). Die schräge Wandbildung 2d (Figur 1a) ermöglicht auch bei breiteren Behältern 2 das Auftropfen des Kondenswassers 5, das **in Figur 1b** schematisch dargestellt ist.

Zwischen dem Boden 2a und der Kühlplatte 10 ist eine Schicht aus Vlies-Faser oder Zellulosestoff 20 vorgesehen. Sie speichert eine Flüssigkeit, die im Betrieb der Kälteplatte 10 gefriert und einen guten Kontakt zwischen der Oberfläche - die rauh sein kann - der Kälteplatte 10 und der Unterseite des Bodens 2a herstellt. Der Boden muß deshalb nicht besonders bearbeitet oder besonders glatt sein, dies gleicht die Saugstofflage 20 aus.

Anstelle oder mit der Saugstofflage kann auch eine Flüssigkeit, wie Wasser, vorgesehen sein, die unmittelbar auf der Oberfläche der Kälteplatte 10 im Betrieb gefriert. Dazu kann eine mulden- oder topfförmige Ausnehmung 10a in der Mitte einer runden Kälteplatte 10 vorgesehen sein, der eine entsprechende Erhebung 2c des Bodens 2a auf seiten des Behälters 2 gegenübersteht. In diese Ausnehmung 10a kann eine von der Tiefe der Ausnehmung 10a und der Größe der Fläche 10 abhängige Menge Wasser eingefüllt sein, die sich dann verteilt, wenn der Behälter 2 auf die Kälteplatte 10 aufgesetzt wird oder wenn die geformte Saugstofflage (als Manschette) eingesetzt wird. Die nach unten ragende Erhebung 2c des Bodens 2a drückt das Wasser aus der Mulde 10a der Kühlplatte 10 heraus und verteilt es auf der Platte 10 gleichmäßig, wenn die Verteilungsaufgabe nicht schon von der Zellstofflage 20 übernommen wurde.

Für die Flüssigkeit und deren physikalische Eigenschaft kommt es darauf an, daß sie im Betrieb der Kälteplatte 10, also zwischen -5°C und etwa -20°C gefriert, gegebenenfalls sogar bei höheren Temperaturen beginnt zu frieren, ohne daß sie bei Raumtemperatur schon gefroren wäre. Damit ergibt sich ihre leichte Ein- oder Aufbringbarkeit und ihre gute wärmeleitende Eigenschaft während des (kühlen) Betriebes.

Die Zellstofflage 20 **aus Figur 1 und Figur 1a** ist in der **Figur 2** sowie den **Figuren 2a, 2b, 2c und 2d** in mehreren Ausgestaltungen verdeutlicht.

**Figur 2** zeigt die Aufsicht auf den Kältebereich 10, der hier rund dargestellt ist. Mittig ist die Ausnehmung 10a vorgesehen, umlaufend ist die Ringmulde 10c vorgesehen, die der Ausnehmung 3 der Figur 1 entspricht, dazwischen ist das Ringplateau 10b vorgesehen. Die Lage 20 aus saugfähigem Werkstoff ist demzufolge auch rund gestaltet. Sie ragt um ein geringfügiges Maß über den Kontaktbereich 10b der Kälteplatte 10 hinaus, so daß sie in der Lage ist, die nach unten vorspringenden Randbereiche der Behälterwandungen 2b von unten zu berühren oder ihnen zumindest nahe zu sein.

Kondenswasser, das sich am Rand des gekühlten Behälters 2 bildet, kann so von dem saugfähigen Werkstoff 20 aufgenommen werden. Dies verdeutlicht anschaulich die **Figur 1a**, die den Randbereich der Kühlplatte 10 zeigt. Oberhalb der Platte 10 ist der metallische - gut wärmeleitende - Bodenbereich 2a vorgesehen, der (übertrieben dargestellte) Unebenheiten aufweist. Der äußere Randbereich der Saugschicht 20 ragt über die nach unten ragende Kante der Wandung 2b hinaus, so daß die Wassertropfen 5 aufgegriffen werden können.

Wenn die saugfähige Lage 20' wie in **Figur 2a** dargestellt, quadratisch ist, kann die Aufnahme von Wassertropfen 5 nur in den Eckbereichen erfolgen, in denen die Sauglage über die runde Kühlplatte 10 hinausragt.

**Figur 2b** stellt das Beispiel von Figur 2 heraus und zeigt deutlicher die radiale Vergrößerung der Saugschicht 20", um umlaufend Tropfwasser 5 aufnehmen zu können. Eine innere Mulde 2a ist nicht vorgesehen.

Schließlich zeigt **Figur 2c** eine konturierte Saugschicht 20 als geformte Manschette, wie sie auch in **Figur 1 und 1a** erkennbar ist. Entsprechend der Kontur 20a ist die Kühl platte 10 mit einer mittigen Vertiefung 10a versehen.

**Figur 2d** zeigt eine mittig offene Saugschicht 20"', die den Austritt des in der mittigen Vertiefung gespeicherten Wassers in die Sauglage 20"' erleichtert.

**Figur 3** veranschaulicht die randseitigen Flansche 40a,40b, 40c,40d (kurz: 40) an der Unterseite eines Behälters 2, die von drehbaren Sternklemmen 30a,30b... (kurz: 30) lösbar gehalten werden. Figur 3 ist ein etwa horizontaler Schnitt in Höhe der Kälteplatte 10 von **Figur 1a**. Die eckseitigen Flansche 40 bieten Verriegelungsmöglichkeit, ohne den Zutritt von Kondenswasser 5 auf die Ränder der im übrigen eingepressten Sauglage 20 zu behindern. Sie ist in Vertikalrichtung profiliert, angepasst an die Ringmulde 10c innerhalb der Außenkragen 1a,1b des Sockels 1.

## Patentansprüche

1. Getränkedispenser mit einem Kühlaggregat (11) und einem Behälter (2) für Getränke, bei welchem Getränkedispenser
(a) der Behälter (2) auf einem Sockel (1) angebracht ist, welcher Sockel das Kühlaggregat (11) mit einem Kühlungs-Vermittlungsbereich (10;10a,10b,10c) enthält;
dadurch gekennzeichnet, daß
(b) zwischen dem Kühlungs-Vermittlungsbereich (10;10a,10b,10c) und einem wärmeleitenden Bereich des Bodens (2c,2a) des Behälters (2) eine Flüssigkeit eingebracht ist und das Kühlaggregat über einen einstellbaren Thermostat, dessen Temperaturfühler im Kühlungs-Vermittlungsbereich (10) integriert ist, im Betrieb des Getränkedispensers so gesteuert ist, daß die eingebrachte Flüssigkeit gefriert.

2. Getränkedispenser nach Anspruch 1, bei dem zwischen den Bereichen (2c;10) eine saugfähige Schicht (20), wie Textil- oder Zellstoff, vorgesehen ist, in der sich die Flüssigkeit luftblasenfrei verteilt.

3. Getränkedispenser nach Anspruch 2, bei dem die Form der saugfähigen Schicht (20,20") als Manschette an die Form (10;10a,10b,10c) des Kältebereichs (10) im wesentlichen angepasst ist.

4. Getränkedispenser nach Anspruch 2 oder 3, bei dem die Saugschicht (20) gegenüber dem Kältebereich (10) randseitig etwas vorsteht (20"), um zumindest teilumfänglich das von der äußeren Behälterwand (2b) abtropfende Kondenswasser (5) aufnehmen zu können.

5. Getränkedispenser nach einem der Ansprüche 2 bis 4, bei dem die Saugschicht (20) quer zu ihrer Haupt-Erstreckungsebene als Formmanschette profiliert (20a) ist.

6. Getränkedispenser nach einem der erwähnten Ansprüche, bei dem der Behälter (2) abnehmbar und insbesondere vollständig verschlossen ist, bis auf einen Filter (4), über den Luft nachströmt, wenn über eine Auslaßöffnung das Getränk entnommen wird.

7. Getränkedispenser nach einem der erwähnten Ansprüche, bei dem der Behälter (2) bodenseitig völlig geschlossen und sein Bodenbereich (2a,2c) stark kälte- oder wärmeleitend ist, insbesondere aus nicht rostendem Stahl gestaltet ist.

8. Getränkedispenser nach einem der erwähnten Ansprüche, bei dem die im Betrieb gefrierende Flüssigkeit Wasser ist.

9. Getränkedispenser nach einem der erwähnten Ansprüche, bei dem der Boden des Behälters (2) in einem mittigen Bereich (2a) stark wärme- oder kälteleitend ist.

10. Getränkedispenser nach einem der erwähnten Ansprüche, bei dem der Boden oder Bodenbereich (2a,2c) des Behälters (2) konturiert (2a) ist, passend zu einer Gegenkontur (10a) des als Kälteplatte (10) ausgebildeten Kühlungs-Vermittlungsbereichs.

11. Getränkedispenser nach Anspruch 10, bei dem der Boden stufig, insbesondere konzentrisch stufig (2a,2c), und die Kälteplatte (10) gegensinnig stufig (10a,10b,10c) ausgebildet ist.

12. Getränkedispenser nach einem der erwähnten Ansprüche, bei dem eine Abgabetülle am Behälter (2) mit einer Klarsichtabdeckung umseitig abgeschirmt ist und die Höhe der Abschirmung größer oder gleich der nach unten ragenden Abgabetülle ist.

13. Getränkedispenser mit einem Kühlaggregat (11), bei welchem Dispenser ein Behälter (2) für Getränke auf einem Sockel (1) angebracht ist, welcher Sockel das Kühlaggregat (11) mit einem Kühlungs-Vermittlungsbereich (10;10a,10b,10c) enthält;
(a) wobei zwischen den Kühlungs-Vermittlungsbereich (10;10a,10b,10c) und einen wärmeleitenden Bereich des Bodens (2c,2a) des Behälters (2) eine Flüssigkeit einbringbar ist;
dadurch gekennzeichnet, daß
(b) zwischen den Bereichen (2c;10) eine saugfähige Schicht (20), wie Textil- oder Zellstoff, vorgesehen ist, zur luftblasenfreien Verteilung der Flüssigkeit und die in den Zwischenbereich eingebrachte und verteilte Flüssigkeit im Betrieb gefriert.

14. Verfahren zum Verbessern des Wärmeübergangs zwischen einer Kühloberfläche (10) und einem abnehmbaren Kühlaufnahme- oder Wärmeabgabeboden (2a,2c) eines Getränkedispensers nach einem der erwähnten Ansprüche, bei welchem Verfahren eine im Kühlbetrieb gefrierende Flüssigkeit als Vermittlungsschicht zwischen Boden (2a,2c) und Kühloberfläche (10) eingebracht wird.

15. Verfahren nach Anspruch 14, bei dem die Flüssigkeit in einer saugfähigen Schicht (20;20a,20',20",20"'), insbesondere Zellstoff, eingespeichert wird, wobei Saugschicht (20) und gefrorene Flüssigkeit gemeinsam den Wärmeübergang vergleichmäßigen und verbessern.

16. Verfahren nach Anspruch 15, bei dem zur Erhöhung des Drucks auf die gefrorene Saugschicht (20;20',20",20"') diese über sockelseitige Spannorgane (30) und behälterseitige Flansche (40) zwischen dem Kühlaufnahmeboden (2a,2c) und der Kühloberfläche (10) eingespannt wird.

## Claims

1. Dispenser for drinks with a cooling aggregate (11) and a drink storage reservoir (2), in which drink despenser
(a) said reservoir (2) is mounted on a base (1), said base comprising said cooling aggregate (11) with a low temperature conveyance section (10;10a,10b,10c);
characterized in that
(b) a liquid is introduced between said section (10;10a,10b,10c) and a heat-conducting section of a bottom (2c,2a) of said storage reservoir (2) and, when said drink dispenser is operated, said cooling aggregate is controlled such that said introduced liquid freezes, said control being effected by an adjustable thermostate, the temperature sensing element of which being integrated in said low temperature conveyance section (10).

2. Drink dispenser according to claim 1, wherein an absorbent layer (20), such as textile or cellulose, is provided between said sections (2c;10), said liquid distributing free from air bubbles in said layer.

3. Drink dispenser according to claim 2, wherein the shape of said absorbent layer (20,20") as a collar is substantially adapted to the shape (10;10a,10b,10c) of said cooling or refrigerating section (10).

4. Drink dispenser according to claim 2 or 3, wherein said absorbent layer (20) slightly protrudes (20") on the edges with respect to said refrigerating section (10) to be able to take up or absorb at least partially circumferentially the consensed water (5) dropping from the outer reservoir wall (2b).

5. Drink dispenser according to one of claims 2 to 4, wherein said absorbent layer (20) is contoured (20a) as a shaped collar in transverse direction with respect to its main extension plane.

6. Drink dispenser according to one of the aforementioned claims, wherein said reservoir (2) is removable and particularly completely closed, except for a filter (4) allowing air flow when drink is dispensed through an outlet opening.

7. Drink dispenser according to one of the aforementioned claims, wherein the bottom-side of said reservoir (2) is completely closed and said bottom area (2a,2c) is highly cold- or heat-conductive, particularly made of stainless steel.

8. Drink dispenser according to one of the aforementioned claims, wherein said liquid freezing in operation is water.

9. Drink dispenser according to one of the aforementioned claims, wherein the bottom of said reservoir (2) is highly cold- or heat-conductive in its center section (2a).

10. Drink dispenser according to one of the aforementioned claims, wherein said bottom or bottom section (2a,2c) of said reservoir (2) is contoured (2a) to fit (in)to a counter-contour (10a) of a cooling plate (10) constituting said low temperature conveyance section.

11. Drink dispenser according to claim 10, wherein said bottom is provided with steps, particularly with concentrically arranged steps (2a,2c), and said cooling plate (10) is provided with steps (10a,10b,10c) counter-oriented with respect to said first steps.

12. Drink dispenser according to one of the aforementioned claims, wherein an outlet nozzle on said reservoir (2) is circumferentially protected by a transparent cover and the height of said cover is larger than or equal to said downward-extending outlet nozzle.

13. Drink dispenser with a cooling aggregate (11), said dispenser having a storage reservoir (2) for drinks which is mounted on a base (1), said base comprising said cooling aggregate (11) with a low temperature conveyance section (10;10a,10b,10c);
(a) a liquid being introducible between said low temperature conveyance section (10;10a,10b,10c) and a thermal conducting section (2c,2a) of said reservoir (2);
characterized in that
(b) an absorbent layer (20), such as textile or cellulose, is provided between said sections (2c;10) to distribute said liquid free from air bubbles and said liquid introduced and distributed in said intermediate section freezes in operation.

14. Process for the improvement of thermal conduction or heat transmission between a cooling surface (10) and a removable cooling receiver bottom or heat emitting bottom (2a,2c) of a drink dispenser according to one of the aforementioned claims, in which process a liquid, freezing in a cooling operation, is introduced between said bottom (2a,2c) and said cooling surface (10) to constitute a conduction layer therebetween.

15. Process according to claim 14, wherein said liquid is stored in an absorbent layer (20;20a,20',20",20'"), particularly cellulose, said absorbent layer (20) and said frozen liquid simultaneously homogenizing and improving said thermal conduction.

16. Process according to claim 15, wherein said frozen absorbent layer (20;20',20",20"') is fixed between said cooling receiver bottom (2a,2c) and said cooling surface (10) by clamping elements (30) provided on said base engaging at flanges (40) provided on said reservoir, to increase pressure on said layer.

## Revendications

1. Distributeur de boissons, comprenant un groupe frigorifique (11) et un réservoir (2) pour des boissons, et dans lequel
(a) le réservoir (2) est monté sur un socle (1), lequel socle contient le groupe frigorifique (11) avec une zone de transmission de froid (10 ; 10a, 10b, 10c),
caractérisé en ce que
(b) un liquide est introduit entre la zone de transmission de froid (10 ; 10a, 10b, 10c) et une zone conductrice de chaleur du fond (2c, 2a) du réservoir (2), et en ce que le groupe frigorifique est commandé, par l'intermédiaire d'un thermostat réglable, dont la sonde de température est intégrée dans la zone de transmission de froid (10), de telle manière que, lors du fonctionnement du distributeur de boissons, le liquide introduit se congèle.

2. Distributeur de boissons selon la revendication 1, dans lequel on prévoit, entre les zones (2c ; 10) une couche absorbante (20), par exemple en une matière textile ou cellulosique, dans laquelle le liquide se répartit sans bulles d'air.

3. Distributeur de boissons selon la revendication 2, dans lequel la forme de la couche absorbante (20, 20"), en tant que garniture en coupelle, est sensiblement adaptée à la forme (10 ; 10a, 10b, 10c) de la zone de froid (10).

4. Distributeur de boissons selon la revendication 2 ou 3, dans lequel la couche absorbante (20) dépasse (20") légèrement de la zone de froid (10) du côté bord, afin de pouvoir recueillir, du moins en partie, l'eau de condensation (5) qui s'égoutte à partir de la paroi extérieure (2b) du réservoir.

5. Distributeur de boissons selon l'une des revendications 2 à 4, dans lequel la couche absorbante (20) est profilée (20a), transversalement à son plan principal d'étendue, en tant que garniture conformée en coupelle.

6. Distributeur de boissons selon l'une des revendications précédentes, dans lequel le réservoir (2) est amovible et notamment complètement fermé, à l'exception d'un filtre (4), par l'intermédiaire duquel passe de l'air, lorsque la boisson est soutirée, par l'intermédiaire d'un orifice de sortie.

7. Distributeur de boissons selon l'une des revendications précédentes, dans lequel le réservoir (2) est complètement fermé du côté du fond, et sa zone de fond (2a, 2c) est très fortement conductrice de froid ou de chaleur, notamment est réalisée en acier inoxydable.

8. Distributeur de boissons selon l'une des revendications précédentes, dans lequel le liquide qui se congèle en fonctionnement est de l'eau.

9. Distributeur de boissons selon l'une des revendications précédentes, dans lequel le fond du réservoir (2) est fortement conducteur de chaleur ou de froid dans une zone centrale (2a).

10. Distributeur de boissons selon l'une des revendications précédentes, dans lequel le fond ou la zone de fond (2a, 2c) du réservoir (2) est façonné de manière à présenter un contour s'adaptant à un contour de forme complémentaire (10a) de la zone de transmission de froid, réalisée sous la forme d'une plaque frigorifique (10).

11. Distributeur de boissons selon la revendication 10, dans lequel le fond est réalisé en gradins, notamment en gradins concentriques (2a, 2c) et la plaque frigorifique (10) est réalisée en gradins inverses (10a, 10b, 10c).

12. Distributeur de boissons selon l'une des revendications précédentes, dans lequel un bec de distribution, situé au niveau du réservoir (2), est protégé par un revêtement transparent, et la hauteur de la protection est supérieure ou égale à celle du bec de distribution saillant vers le bas.

13. Distributeur de boissons comprenant un groupe frigorifique (11), et dans lequel un réservoir (2) pour des boissons est placé sur un socle (1), lequel socle contient le groupe frigorifique (11) avec une zone de transmission de froid (10 ; 10a, 10b, 10c) ;
(a) un liquide pouvant être introduit entre la zone de transmission de froid (10 ; 10a, 10b, 10c) et une zone conductrice de chaleur du fond (2c, 2a) du réservoir (2) ;
caractérisé en ce que
(b) on prévoit, entre les zones (2c ; 10), une couche absorbante (20), par exemple en une matière textile ou cellulosique, destinée à une répartition, sans bulles d'air, du liquide et le liquide, introduit et réparti dans la zone intermédiaire, se congèle en fonctionnement.

14. Procédé pour l'amélioration du transfert de chaleur entre une surface de refroidissement (10) et un fond (2a, 2c) amovible, récepteur de froid ou émetteur de chaleur, d'un distributeur de boissons selon l'une des revendications précédentes, procédé dans lequel un liquide, qui se congèle, en fonctionnement réfrigérant, est introduit en tant que couche de transmission entre le fond (2a, 2c) et la surface de refroidissement (10).

15. Procédé selon la revendication 14, dans lequel le liquide est emmagasiné dans une couche absorbante (20 ; 20a, 20', 20", 20'"), notamment en une matière cellulosique, la couche absorbante (20) et le liquide congelé égalisant et améliorant conjointement le transfert de chaleur.

16. Procédé selon la revendication 15, dans lequel, pour augmenter la pression exercée sur la couche absorbante (20 ; 20', 20", 20'") congelée, celle-ci est serrée, par l'intermédiaire d'organes de bridage (30) du côté socle et de pattes (40) du côté réservoir, entre le fond récepteur de froid (2a, 2c) et la surface de refroidissement (10).
